# EUROPÄISCHE PATENTSCHRIFT

(11) **EP 0 243 837 B1**
(45) Veröffentlichungstag und Bekanntmachung des Hinweises auf die Patenterteilung: **26.07.1989**
(21) Anmeldenummer: 87105782.4
(22) Anmeldetag: 18.04.1987
(51) Int. Cl.: B65H 39/14, B65H 29/00

(54) **Vorrichtung zum Verarbeiten von Druckereierzeugnissen wie Zeitungen, Zeitschriften und dergleichen**
Method and device for treating printed products such as newspapers, magazines and the like
Procédé et dispositif pour traiter des produits imprimés comme des journaux, des magazines et similaires

(30) Priorität: 30.04.1986 CH 1788/86
(43) Veröffentlichungstag der Anmeldung: 04.11.1987
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 135 080
- DE-B- 1 244 656

## Beschreibung

Die vorliegende Erfindung betrifft eine Vorrichtung zum Verarbeiten von insbesondere in Schuppenformation anfallenden Druckereierzeugnissen, wie Zeitungen, Zeitschriften und dergleichen, gemäss Oberbegriff des Anspruches I sowie eine mobile Speichereinheit zur Verwendung in einer solchen Vorrichtung.

Bei bekannten Vorrichtungen dieser Art ist sowohl der Wikkelkern wie auch die Wickelbandspule fest im transportablen Gestell angeordnet (DE-OS 32 36 866 bzw. die dieser inhaltlich entsprechende GB-PS 2107 681 und EP-OS 0 135 080 bzw. die entsprechende US-PS 4,523,751). Jedes Gestell weist Kopplungseinrichtungen zum Koppeln des Wickelkernes und der Bandspule mit einer in der stationären Aufwickelstation angeordneten Antriebseinheit auf.

Diese bekannten mobilen Speichereinheiten sind nun konstruktiv aufwendig und daher in der Anschaffung verhältnismässig teuer. Das bedeutet, dass seitens der Druckereibetriebe eine beträchtliche Investition erforderlich ist, wird doch eine grosse Anzahl solcher Speichereinheiten benötigt. Hiezu trägt auch der Umstand bei, dass bei einer Zwischenlagerung der Wickel die zugeordnete Speichereinheit ebenfalls im Zwischenlager verbleiben muss und daher für einen weiteren Einsatz nicht zur Verfügung steht.

In der bereits erwähnten EP-OS 0 135 080 (bzw. der entsprechenden US-PS 4,523,751) wird zwar eine Ausführungsform vorgeschlagen, bei der der Wickelkern bzw. der sich auf diesem bildende Wickel am Umfang angetrieben wird. Dies bedeutet zwar, dass die Speichereinheit nicht mit einer Kopplungsanordnung zum Koppeln des Wickelkernes mit dem stationären Antrieb versehen werden muss, doch sind im übrigen auch bei einer solchen Variante die vorstehend dargelegten Nachteile vorhanden.

Aus der EP-OS 0 149 058 sind nun verfahrbare Gestelle bekannt, die ausserhalb einer Abwickelstation mit einem vollen Wickel beladen werden, der zum Abwickeln bereit gemacht wird. Anschliessend wird jeweils ein Gestell mitsamt dem Wickel in eine Abwickelstation gefahren, in der ein Ankoppeln an einen in der Abwickelstation angeordneten Antrieb erfolgt. Im Gestell ist neben der Lagerung für einen Wickel und eine Wickelbandspule noch eine Wegführung für die vom Wickel abgewickelten Druckereierzeugnisse vorgesehen. Dies macht die Konstruktion jedoch ebenfalls aufwendig. Im übrigen sind diese Gestelle von ihrem Aufbau her nicht zum Aufwickeln von Druckprodukten zu einem Wikkel geeignet.

Der vorliegenden Erfindung liegt nun die Aufgabe zugrunde, eine Vorrichtung der eingangs genannten Art zu schaffen, die mit einer möglichst geringen Anzahl von mobilen Speichereinheiten vielseitige Einsatzmöglichkeiten bietet.

Diese Aufgabe wird erfindungsgemäss durch die Merkmale des kennzeichnenden Teiles des Anspruches I gelöst.

Die zur Verwendung in einer solchen Vorrichtung geeigneten Speichereinheiten zeichnen sich durch die im kennzeichnenden Teil des Anspruches 12 aufgeführten Merkmale aus.

Da die Möglichkeit gegeben ist, den Wickel und auch die Bandspule aus dem Gestell zu entfernen, müssen die mobilen Speichereinheiten nicht zwingend mit den Wickeln in einem Zwischenlager verbleiben. Vielmehr ist es möglich, die Speichereinheiten weiter zur Bildung von neuen Wickeln zu verwenden, während die fertigen Wickel zwischengelagert werden. Die Speichereinheiten können somit dauernd verwendet werden und müssen nicht in Zwischenlagern blockiert bleiben.

Eine besonders einfache Konstruktion der Speichereinheit ergibt sich dann, wenn sowohl der Wickelkern bzw. der Wikkel wie auch die Bandspule an ihrem Umfang angetrieben werden. Bei einer solchen Ausführungsform ist es nicht erforderlich, an der Speichereinheit selber eine Kupplungsanordnung zum Koppeln von Wickelkern und Bandspule mit einem Antrieb, der in der Aufwickelstation angeordnet ist, vorzusehen.

Der Antrieb des Wickelkernes bzw. des Wickels und der Bandspule erfolgt zweckmässigerweise auf die in den abhängigen Ansprüchen 5 bis 7 umschriebene Art.

Das Abwickeln der Druckereierzeugnisse von den Wickeln erfolgt in einer Abwickelstation, die der Aufwickelstation sehr ähnlich ist. Eine bevorzugte Ausgestaltung einer solchen Abwickelstation bildet Gegenstand der abhängigen Ansprüche 8 bis II.

Im folgenden wird anhand der Zeichnung ein Ausführungsbeispiel des Erfindungsgegenstandes näher erläutert. Es zeigt rein schematisch:
Fig. I Eine Aufwickelstation mit mobiler Speichereinheit in Seitenansicht,
Fig. 2 In Seitenansicht die mobile Speichereinheit,
Fig. 3 Die mobile Speichereinheit in Vorderansicht und teilweise im Schnitt,
Fig. 4 Einen Schnitt entlang der Linie IV - IV in Fig. 3,
Fig. 5 Einen Schnitt etwa entlang der Linie V - V in Fig. 1,
Fig. 6 In einer der Fig. 3 entsprechenden Darstellung eine mobile Speichereinheit mit entferntem Wikkel und entfernter Bandspule,
Fig. 7 Eine Aufwickelstation in Ausserbetriebstellung ohne angekoppelte mobile Speichereinheit, und
Fig. 8 In Seitenansicht eine Abwickelstation.

Die in Fig. I in Seitenansicht und nur rein schematisch dargestellte Aufwickelstation weist einen ortsfesten Rahmen 2 auf, in welchem eine Wippe 3 gelagert ist, die am einen Ende um die mit 3a bezeichnete Achse schwenkbar ist. In dieser Wippe 3 ist ein Bandförderer 4 angeordnet, der von einem im Rahmen 2 untergebrachten Antriebsmotor 5 in Richtung des Pfeiles A angetrieben wird. Die entsprechende Antriebsverbindung ist mit 6 bezeichnet. An der Wippe 3 greift eine Zylinder-Kolbeneinheit 7 an, welche am andern Ende um die Achse 7a schwenkbar im Rahmen 2 gelagert ist. Der Wippe 3 ist ein Bandförderer 8 vorgeschaltet, der auf nicht näher dargestellte Weise in Richtung des Pfeiles B angetrieben wird. Durch diesen Bandförderer 8 werden die in Schuppenformation S anfallenden Druckprodukte 9 zugeführt und dem Bandförderer 4 übergeben. Wie aus Fig. I hervorgeht, liegt in der Schuppenformation S jeweils jedes Druckprodukt 9 auf dem vorauslaufenden Druckprodukt auf, so dass die vorlaufenden Kanten 9a, welche im vorliegenden Fall die Falzkanten sind, in der Schuppenformation S oben liegen.

Zur Aufwickelstation I gehören weiter zwei Antriebsanordnungen 10 und 11. Die Antriebsanordnung 10, deren Aufbau aus Fig. 5 ersichtlich ist, weist einen Schwenkrahmen 12 auf, der um die Achse 12a schwenkbar in der Wippe 3 gelagert ist. Der Schwenkrahmen 12 weist zwei seitlich des Bandförderers 4 angeordnete Arme 13 und 14 auf, die an ihrem freien Ende eine Welle 15 tragen (Fig. 5). Auf dieser Welle 15 sitzt eine als Reibrad ausgebildete Antriebsrolle 16. Mit der Welle 15 fluchtend steht seitlich vom Arm 14 ein Bolzen 17 ab, an dem eine Zylinder-Kolbeneinheit 18 angreift. Letztere ist um die Achse 18a schwenkbar an der Wippe 3 gelagert. Auf der dem Bolzen 17 gegenüberliegenden Seite ist die Welle 15 mit einem Kettenrad 19 verbunden, das über eine Kette 20 mit einem an der Wippe 3 drehbar gelagerten Kettenrad 21 in Antriebsverbindung steht. Das Kettenrad 21 wird vom Antriebsmotor 5 her über die nur schematisch dargestellte Antriebsverbindung 22 angetrieben.

Die andere Antriebsanordnung II ist ähnlich aufgebaut wie die Antriebsanordnung 10 und weist ebenfalls einen Schwenkrahmen 23 auf, der um die Achse 23a schwenkbar im Rahmen 2 gelagert ist. Dieser Schwenkrahmen 23 weist eine Welle 24 auf, auf der eine ebenfalls als Reibrad ausgebildete Antriebsrolle 25 sitzt. Am Rahmen 23 greift eine Zylinder-Kolbeneinheit 26 an, die um die Achse 26a schwenkbar im Rahmen 2 angeordnet ist. Die Welle 24 und somit auch die Antriebsrolle 25 werden ebenfalls vom Antriebsmotor 5 her angetrieben. Die diesbezügliche, nur schematisch angedeutete Antriebsverbindung ist mit 27 bezeichnet.

In der Aufwickelstation I befindet sich eine mobile Speichereinheit 28, deren genauer Aufbau aus den Fig. 2 - 6 ersichtlich ist. Diese Speichereinheit 28 weist ein transportierbares Gestell 29 auf, das mit Füssen 30 versehen ist, die an der Unterseite einer Grundplatte 31 an dieser angebracht sind. Mit dieser Grundplatte 31 ist ferner eine aufrechtstehende, im wesentlichen vertikale Stütze 32 verbunden, welche durch zwei miteinander einen spitzen Winkel einschliessende Träger 33 und 34 gebildet ist. Am oberen Ende dieser Stütze 32 ist mit dieser eine Welle 35 verbunden, die von der Stütze 32 sich im wesentlichen in horizontaler Richtung erstreckend absteht. Auf der Welle 35 ist drehbar eine Hülse 36 gelagert. An dieser Hülse 36 sind drei radial abstehende Stützarme 37, 38 und 39 befestigt. Einer dieser Stützarme 39 ist mit einer ein-und ausfahrbaren Stütze 40 versehen.

Im Träger 33 ist eine Oeffnung 41 vorhanden, in der eine Bandspule 42 für ein Wickelband 43 untergebracht ist. Mit ihrem Spulenkem 44 sitzt die Bandspule 42 auf einem Lagerbolzen 45, der die Oeffnung 41 durchsetzt und der herausziehbar im Träger 33 gelagert ist. Am Träger 33 und an der Grundplatte 31 sind Umlenkrollen 46, 47, 48 und 49 drehbar gelagert, über die das Wickelband 43 geführt ist. Letzteres verläuft von der Bandspule 42 zu einem als Hülse ausgebildeten, hohlzylindrischen Wickelkern 50, der durch die Stützarme 37, 38, 39 gehalten ist. Letztere greifen an der Innenseite des Wickelkernes 50 an.

Wie insbesondere aus Fig. 3 hervorgeht, ist die Bandspule 42 gegenüber dem Wickelkern 50 seitlich versetzt. Durch Umlenkung des Wickelbandabschnittes 43a zwischen Bandspule 42 und Wickelkern 50 mittels der Umlenkrollen 46, 47, 48, 49 wird dieser Wickelbandabschnitt 43a in eine Lage gebracht, in der er etwa auf die Mitte des Wickelkernes 50 ausgerichtet auf diesen auflaufen kann, wie das aus den Fig. 3 und 5 ohne weiteres ersichtlich ist.

Bevor eine Speichereinheit 28 in die Aufwickelstation I eingesetzt wird, wird auf die Stützarme 37, 38, 39 ein leerer Wickelkern 50 aufgesetzt. Zu diesem Zwecke wird die Stütze 40 eingefahren, der leere Wickelkern 50 auf die beiden andern Stützarme 37 und 38 aufgelegt und dann die Stütze 40 soweit ausgefahren, bis der Wickelkern 50 durch die Stützarme 37, 38, 39 verspannt ist und mit der Hülse 36 mitdrehen kann. Im weitern wird in die Oeffnung 41 eine volle Bandspule 42 eingesetzt, die frei drehbar auf dem Lagerbolzen 45 sitzt. Anschliessend wird das Wickelband 43 über die Umlenkrollen 46, 47, 48 und 49 geführt und mit dem Wickelkern 50 verbunden.

Befindet sich die so vorbereitete Speichereinheit 28 in der Aufwickelstation I, so werden durch Betätigen der Zylinder-Kolbeneinheiten 18 und 26 die Antriebsrollen 16 und 25 verschwenkt, bis sie am Umfang 50a des Wickelkernes 50 bzw. am Umfang 42a der Wickelbandspule 42 anliegen. Dabei kommt die Antriebsrolle 16 der Antriebsanordnung 10 auf der äussersten Windung des bereits auf den Wickelkern 50 aufgewickelten Wickelbandes 43 zur Auflage, wie das Fig. 5 zeigt. Durch den Motor 5 werden nun einerseits der Bandförderer 4 und anderseits die Antriebsrollen 16 und 25 angetrieben, und zwar in Richtung D (Antriebsrolle 16) bzw. in Richtung E (Antriebsrolle 25). Die Drehbewegung der Antriebsrollen 16 und 25 hat infolge des Reibschlusses mit dem Wickelband 43 bzw. der Bandspule 42 zur Folge, dass der Wickelkern 50 in Richtung des Pfeiles F und die Wikkelbandspule 42 in Richtung des Pfeiles G gedreht wird. Die durch den Bandförderer 4 zugeführte Schuppenformation S wird dabei zusammen mit dem Wickelband 43 auf den Wikkelkem 50 aufgewickelt. Dieser Aufwickelvorgang erfolgt grundsätzlich gleich wie in der CH-PS 642 602 bzw. der entsprechenden US-PS 4,438,618 beschrieben.

Damit das Wickelband 43 unter Zugspannung stehend auf den Wickelkern 50 bzw. den sich auf diesem bildenden Wickel W aufläuft, wird die Bandspule 42 durch die Antriebsanordnung Il mit einer Umfangsgeschwindigkeit angetrieben, die etwas kleiner ist als die Umfangsgeschwindigkeit des Wikkelkernes 50 bzw. des Wickels W. Die Fördergeschwindigkeit des Bandförderers 4 entspricht etwa der Umfangsgeschwindigkeit des Wickelkernes 50 bzw. des Wickels W. Letzterer wird im Bereich des Wickelbandes 43 etwas eingeschnürt. Da wie bereits erwähnt die Antriebsrolle 16 an der jeweils äussersten Windung des aufgewickelten Wickelbandes 43 angreift, erfolgt der Antrieb des Wickels W in einem Abstand von der Drehachse 35a des Wickels W, der etwas kleiner ist als der Radius des Wickels ausserhalb des Bereiches des Wickelbandes 43.

Wie bereits erwähnt werden die beiden Antriebsrollen 16 und 25 von ein und demselben Antriebsmotor 5 angetrieben. Letzterer treibt auch den Bandförderer 4 an. Die Antriebsverbindungen 22 und 27 zwischen dem Motor 5 und den Antriebsrollen 16 und 25 enthält keine Rutschkupplungen, Wicklergetriebe und dergleichen.

Hat der Wickel W seine Endkapazität erreicht, so wird das Wickelband 43 noch ein paarmal um den fertigen Wickel geschlungen. Die Antriebsrollen 16 und 25 werden mittels der Zylinder-Kolbeneinheiten 18 und 26 wieder vom Umfang U des Wickels W bzw. vom Umfang 42a der Bandspule 42 abgehoben. Dann wird die Speichereinheit 28 aus der Aufwickelstation I entfernt und durch eine neue, auf die beschriebene Weise vorbereitete Speichereinheit 28 ersetzt, auf deren Wickelkern 50 dann erneut Druckprodukte 9 aufgewickelt werden.

Bei der aus der Aufwickelstation I entfernten Speichereinheit 28 wird nun die Stütze 40 eingefahren und damit der Wickelkern 50 samt dem Wickel W von der Mitnahmeverbindung mit den Stützarmen 37, 38, 39 gelöst. Durch Herausziehen des Lagerbolzens 45 wird die Bandspule 42 zur Entnahme aus der Oeffnung 41 freigegeben. Der Wickelkern 50 samt der die restliche Wickelbandlänge enthaltenden Bandspule 42 werden nun aus dem Gestell 29 entfernt und in ein Zwischenlager verbracht. Ist das gesamte Wickelband 43 aufgewickelt worden, so kann der leere Spulenkern 44 getrennt vom Wickel W einer weiteren Verwendung zugeführt werden.

In Fig. 6 ist die Speichereinheit 28 nach dem Entfernen des Wickels W und der Wickelbandspule 42 gezeigt. Die Speichereinheit 28 ist nun für einen neuen Einsatz bereit, so z.B. zur Aufnahme eines leeren Wickelkernes 50 und einer vollen Bandspule 42, um für die Bildung eines neuen Wickels eingesetzt zu werden.

In der Fig. 7 ist die Aufwickelstation 1 in ihrer Ausserbetriebstellung gezeigt, in der keine Speichereinheit 28 angekoppelt ist. Die Zylinder-Kolbeneinheiten 7, 18 und 26 befinden sich in eingefahrenem Zustand. Für die einzelnen Bauteile sind dieselben Bezugsziffern verwendet wie in Fig. 1.

Zum Abwickeln der Druckprodukte 9 von den Wickeln W ist eine Abwickelstation 51 vorhanden, die in Fig. 8 dargestellt ist. Diese Abwickelstation 51 ist im Aufbau der Aufwickel station I sehr ähnlich und weist ebenfalls einen ortsfesten Rahmen 52 auf, in dem um eine Achse 53a schwenkbar eine Wippe 53 gelagert ist. In dieser Wippe 53 verläuft ein Bandförderer 54, der von einem im Rahmen 52 untergebrachten Antriebsmotor 55 in Richtung des Pfeiles H angetrieben wird. Die entsprechende Antriebsverbindung ist mit 56 bezeichnet. An der Wippe 53 greift eine Zylinder-Kolbeneinheit 57 an, die um die Achse 57a schwenkbar im Rahmen 52 gelagert ist. Der Wippe 53 nachgeschaltet ist ein Bandförderer 58, dessen Förderrichtung mit I bezeichnet ist.

Die Abwickelstation 51 weist zwei Antriebsanordnungen 59, 60 auf, die gleich aufgebaut sind wie die Antriebsanordnungen 10 und II der Aufwickelstation

I. So weist die Antriebsanordnung 59 einen Schwenkrahmen 61 auf, der um die Achse 61a schwenkbar in der Wippe 53 gelagert ist. Dieser Schwenkrahmen 61 weist eine Welle 62 auf, auf der eine als Reibrad ausgebildete Antriebsrolle 63 sitzt. Am Rahmen 61 greift eine Zylinder-Kolbeneinheit 64 an, die um die Achse 64a schwenkbar an der Wippe 53 befestigt ist. Ueber eine nur schematisch darstellte Antriebsverbindung 65 wird die Antriebsrolle 63 vom Motor 55 her angetrieben.

Die andere Antriebsanordnung 60 weist ebenfalls einen Schwenkrahmen 66 auf, der um die Achse 66a schwenkbar im Rahmen 52 gelagert ist. Der Schwenkrahmen 66 weist eine Welle 67 auf, auf der eine als Reibrad ausgebildete Antriebsrolle 68 sitzt. Am Schwenkrahmen 66 greift eine Zylinder-Kolbeneinheit 69 an, die um die Achse 69a schwenkbar im Rahmen 52 gelagert ist. Ueber die nur schematisch dargestellte, mit 70 bezeichnete Antriebsverbindung wird die Antriebsrolle 68 vom Motor 55 her angetrieben.

Die Antriebsrollen 63 und 68 werden im Vergleich zu den Antriebsrollen 16 und 25 der Aufwickelstation I in entgegengesetzter Richtung angetrieben, nämlich in Richtung des Pfeiles K (Antriebsrolle 63) bzw. des Pfeiles L (Antriebsrolle 68). Diese Antriebsrollen 63, 68 greifen ebenfalls am Umfang U des Wickels bzw. am Umfang 42a der Bandspule 42 an. Dies bedeutet, dass der Wickel in Richtung des Pfeiles M und die Bandspule 42 in Richtung des Pfeiles N gedreht werden. Gleich wie bei der Aufwickelstation I greift die Antriebsrolle 63 an der jeweils äussersten Windung des auf den Wickel W aufgewickelten Wickelbandes 43 an. Der Antrieb des Wickels W und der Bandspule 42 erfolgt im wesentlichen gleich wie anhand des Aufwickelvorganges beschrieben. Doch wird der Wickel W mit einer Umfangsgeschwindigkeit angetrieben, die etwas geringer ist als die Umfangsgeschwindigkeit der Bandspule 42, um während des Abwickelvorganges das Wickelband 43 gespannt zu halten.

Zum Abwickeln der Druckprodukte 9 von einem Wickel W wird dieser in eine leere Speichereinheit 28 eingesetzt. Dabei wird der Wickelkern 50 auf die Stützarme 37 und 38 aufgelegt, worauf die Stütze 40 ausgefahren und der Wickelkern 50 verspannt wird. Dann wird das freie Wickelbandende mit einem auf den Lagerbolzen 45 aufgesetzten Spulenkern 44 verbunden. Damit ist die Speichereinheit 28 für den Abwikkelvorgang bereit.

Die so vorbereitete Speichereinheit 28 wird in die Abwikkelstation 51 verbracht, worauf die Antriebsrollen 63 und 68 an den Wickel W bzw. die Bandspule 42 angelegt werden. Durch Antreiben der Bandspule 42 wird das Wickelband 43 vom Wickel W abgewickelt, wobei gleichzeitig die Schuppenformation S mitabgewickelt und durch den Bandförderer 54 weggeführt und dem Bandförderer 58 übergeben wird. In der abgewickelten Schuppenformation S liegt nun jedes Druckprodukt 9 nicht mehr auf dem vorangehenden, sondern auf dem nachlaufenden Druckprodukt auf. Dies bedeutet, dass die vor dem Aufwickeln vorlaufenden Kanten 9a nun die nachlaufenden Kanten bilden.

Sobald alle Druckprodukte 9 abgewickelt sind, wird die nun entleerte Speichereinheit 28 aus der Abwickelstation 51 entfernt und durch eine beladene Speichereinheit 28 ersetzt, welche auf die beschriebene Weise entleert wird.

Die entleerte Speichereinheit 28 kann nun direkt zu einer Aufwickelstation I gebracht werden, da sie grundsätzlich zum Aufwickeln von Druckprodukten bereit ist. Es ist jedoch auch möglich, den leeren Wickelkern 50 und die volle Bandspule 42 zu entfernen und die Speichereinheit 28 erneut mit einem vollen Wickel W und einem leeren Spulenkem 44 bzw. der zu diesem Wickel W gehörenden Bandspule 42 zu beladen.

Daneben besteht natürlich die Möglichkeit, nach Fertigstellung eines Wickels W diesen nicht von der Speichereinheit 28 abzuheben, sondern letztere mitsamt dem Wickel W und der Bandspule 42 direkt zu einer Abwickelstation 51 oder in ein Zwischenlager zu transportieren. In einem solchen Falle muss verhindert werden, dass sich das Wickelband 43 lockern kann, da sonst die Gefahr eines Auseinanderfallens des Wickels W besteht. Daher müssen an der Speichereinheit 28 Mittel zum Blockieren der Bandspule 42 und des Wickels W vorgesehen werden, damit sich diese nicht im Abwickelsinne drehen können. Diese Blockiermittel können beispielsweise Steckbolzen, die am Wickelkern 50 bzw. am Spulenkern 44 angreifen, Bremsen oder dergleichen sein.

Wie insbesondere aus Fig. 6 hervorgeht, sind-die mobilen Speichereinheiten 28 einfach im Aufbau, da nur Lagerungen 35 bis 40 und 45 zum entfernbaren Lagern der Wickelkerne 50 bzw. der Bandspulen 42 sowie Umlenkrollen 46 bis 49 vorgesehen werden müssen. Zum einfachen Aufbau trägt weiter der Umstand bei, dass die Bandspule 42 im Träger 33 untergebracht ist. Damit kann eine separate Stütze zum Lagern der Bandspule 42 eingespart werden.

Da der Wickelkern 50 bzw. der Wickel W und die Bandspule 42 auf die beschriebene Weise an ihrem Umfang 50a bzw. U und 42a angetrieben werden, sind an der Speichereinheit 28 keine Kupplungen zum Ankoppeln der ortsfesten Antriebe erforderlich.

Die Speichereinheiten 28 sind dauernd einsatzfähig, da die Wickel W und die Bandspulen 42 entfernt werden können und die Speichereinheiten 28 damit nicht zwingend in einem Zwischenlager blockiert bleiben müssen.

Dank des Umstandes, dass das Antreiben der Wickelkerne 50 bzw. der Wickel W und der Bandspulen 42 durch an derem Umfang angreifende Antriebsrollen erfolgt, können die Antriebsanordnungen 10, II und 59, 60 sehr einfach sein. Rutschkupplungen, Wicklergetriebe und dgl. sind nicht nötig.

Dadurch, dass die Antriebsrollen 16 bzw. 63 der Antriebsanordnungen 10 bzw. 59 am Wickelband 43 und nicht an den Druckprodukten 9 angreifen, besteht keine Gefahr der Verletzung dieser Druckprodukte 9.

## Patentansprüche

I. Vorrichtung zum Verarbeiten von insbesondere in Schuppenformation anfallenden Druckereierzeugnissen, wie Zeitungen, Zeitschriften und dergleichen, mit einer Anzahl von mobilen Speichereinheiten (28), von denen jede einen in einem Gestell (29) drehbar gelagerten hohlzylindrischen Wickelkem (50) sowie eine ebenfalls im Gestell (29) drehbar gelagerte Bandspule (42) für ein mit dem Wickelkern verbindbares Wickelband (43) aufweist, und mit wenigstens einer stationären Aufwickelstation, an die jeweils eine Speichereinheit ankoppelbar ist und die eine die Druckereierzeugnisse an den Wickelkern bzw. den sich auf diesem bildenden Wickel leitende Zuführung (4) aufweist und die weiter mit einer Antriebsanordnung (10) zum Drehen des Wickelkernes bzw. des Wickels versehen ist, dadurch gekennzeichnet, dass sowohl die Wickelkerne (50) wie auch die Bandspulen (42) wegnehmbar in den Gestellen (29) gelagert sind.

2. Vorrichtun9 nach Anspruch I, dadurch gekennzeichnet, dass in der Aufwickelstation (I) eine zweite Antriebsanordnung (11) zum Drehen der Bandspule (42) vorgesehen ist, wobei diese zweite Antriebsanordnung (II) die Bandspule (42) mit einer Umfangsgeschwindigkeit anzutreiben bestimmt ist, die geringer ist als die Umfangsgeschwindigkeit des Wickels (W).

3. Vorrichtung nach Anspruch 1, dadurch gekennzeichnet, dass die erste Antriebsanordnung (10) am Umfang (50a, U) des Wickelkernes (50) bzw. des Wickels (W) anzugreifen bestimmt ist.

4. Vorrichtung nach Anspruch 2, dadurch gekennzeichnet, dass die zweite Antriebsanordnung (11) am Umfang (42a) der Bandspule (42) anzugreifen bestimmt ist.

5. Vorrichtung nach Anspruch 3 oder 4, dadurch gekennzeichnet, dass die erste bzw. zweite Antriebsanordnung (10, II) eine an den Umfang (50a, U) des Wickelkernes (50) bzw. des Wickels (W) bzw. an den Umfang (42a) der Bandspule (42) anlegbare Antriebsrolle (16; 25) aufweist, wobei die beiden Antriebsrollen (16; 25) vorzugsweise von einem gemeinsamen Antrieb (5) her drehend angetrieben sind.

6. Vorrichtung nach Anspruch 5, dadurch gekennzeichnet, dass die Antriebsrolle (16) der ersten Antriebsanordnung (10) am auf den Wickelkern (50) bzw. den Wikkel (W) aufgewickelten Wickelband (43) anzugreifen bestimmt ist.

7. Vorrichtung nach Anspruch 5 oder 6, dadurch gekennzeichnet, dass jede Antriebsrolle (16; 25) mit einem Schwenkmechanismus (12, 18; 23, 26) verbunden ist, der die zugeordnete Antriebsrolle (16; 25) von einer Ausserbetriebsstellung in eine Antriebsstellung schwenkt, in der die Antriebsrolle (16; 25) am Umfang (50a, U; 42a) des Wickelkernes (50) bzw. des Wickels (W) oder der Bandspule (42) angreift.

8. Vorrichtung nach einem der Ansprüche bis 7, gekennzeichnet durch wenigstens eine stationäre Abwickelstation (51), an die jeweils eine einen Wickel (W) tragende Speichereinheit (28) ankoppelbar ist und die eine die abgewickelten Druckereierzeugnisse (9) wegtransportierende Wegführung (53) aufweist und die weiter mit einer am Umfang (42a) der Bandspule (42) anzugreifen bestimmten Antriebsanordnung (60) versehen ist.

9. Vorrichtung nach Anspruch 8, dadurch gekennzeichnet, dass in der Abwickelstation (51) eine zweite, am Umfang (U) des Wickels (W) anzugreifen bestimmte Antriebsanordnung (59) zum Drehen des Wickels (W) mit einer Umfangsgeschwindigkeit, welche geringer ist als die Umfangsgeschwindigkeit der Bandspule (42), vorgesehen ist.

10. Vorrichtung nach Anspruch 8 oder 9, dadurch gekennzeichnet, dass die erste bzw. zweite Antriebsanordnung (59, 60) eine an den Umfang (42a) der Bandspule (42) bzw. an den Umfang ( U ) des Wickels (W) anlegbare Antriebsrolle (68; 63) aufweist, wobei die beiden Antriebsrollen (68; 63) vorzugsweise von einem gemeinsamen Antrieb (55) her drehend angetrieben sind.

11. Vorrichtung nach Anspruch 10, dadurch gekennzeichnet, dass die Antriebsrolle (63) der zweiten Antriebsanordnung (59) am auf den Wickel (W) aufgewickelten Wickelband (43) anzugreifen bestimmt ist.

12. Mobile Speichereinheit zur Verwendung in einer Vorrichtung gemäss einem der Ansprüche I bis II, mit einem Gestell zum drehbaren Lagern eines hohlzylindrischen Wickelkernes einerseits und einer Bandspule für ein Wickelband andererseits, gekennzeichnet durch eine erste Lagerung (35 - 40) zum wegnehmbaren Lagern jeweils eines Wickelkernes (50) sowie eine zweite Lagerung (45) zum wegnehmbaren Lagern jeweils einer Bandspule (42).

13. Speichereinheit nach Anspruch 12, dadurch gekennzeichnet, dass das Gestell (29) eine aufrechtstehende Stütze (32) aufweist, an der eine im wesentlichen in horizontaler Richtung wegragende Welle (35) angebracht ist, auf der frei drehbar eine Hülse (36) sitzt, die mit radial abstehenden Stützarmen (37, 38, 39) versehen ist, welche an der Innenseite der Wickelkerne (50) anzugreifen bestimmt sind.

14. Speichereinheit nach Anspruch 13, dadurch gekennzeichnet, dass in der Stütze (32) die Lagerung (45) für die Bandspule (42) vorgesehen ist.

15. Speichereinheit nach Anspruch 14, dadurch gekennzeichnet, dass die Stütze (32) eine Oeffnung (41) zur Aufnahme der Bandspulen (42) aufweist, die von einer vorzugsweise herausziehbaren Lagerwelle (45) für die Bandspulen (42) durchsetzt ist.

16. Speichereinheit nach Anspruch 14 oder 15, dadurch gekennzeichnet, dass im Gestell (29) Umlenkrollen (46 - 49) zum Umlenken des zwischen der gegenüber dem Wikkelkern (50) bzw. dem Wickel (W) seitlich versetzten Bandspule (42) und dem Wickelkern (50) bzw. Wickel (W) verlaufenden Wickelbandabschnittes (43a) vorgesehen sind.

17. Speichereinheit nach einem der Ansprüche 12 - 16, gekennzeichnet durch Mittel zum Blockieren des Wickelkernes (50) bzw. des Wickels (W).

18. Speichereinheit nach einem der Ansprüche 12 - 17, gekennzeichnet durch Mittel zum Blockieren der Bandspule (42).

## Claims

1. An apparatus for processing printed products arriving in particular in a lapped formation, such as newspapers, magazines and similar with a number of movable storage units (28) whereof each one comprises a hollow cylindrical winding core (50) mounted for rotation in a frame (29) as well as a tape reel (42) also mounted for rotation in the frame (29), for a winding tape (43) which can be connected to the winding core and with at least one stationary winding up station whereto there can be connected a respective storage unit, and which comprises a feeder device (4) directing the printed products to the winding core or to the roll being formed thereon and which is, moreover, provided with a drive arrangement (10) for rotating the winding core or the roll, characterised in that both the winding cores (50) and the tape reels (42) are removably mounted in the frames (29).

2. An apparatus according to claim 1, characterised in that provision is made in the winding up station (1) for a second drive arrangement (11) for rotating the tape reel (42), this second drive arrangement (11) being intended to drive the tape reel (42) with a peripheral speed which is lower than the peripheral speed of the roll (W).

3. An apparatus according to claim 1, characterised in that the first drive arrangement (10) is intended to act on the periphery (50a, U) of the winding core (50) or the roll (W) respectively.

4. An apparatus according to claim 2, characterised in that the second drive arrangement (11) is intended to act on the periphery (42a) of the tape reel (42).

5. An apparatus according to claim 3 or 4, characterised in that either the first or the second drive arrangement (10, 11) comprises a drive roller (16; 25) which can be applied to the periphery (50a, U) of the winding core (50) or the roll (W) or respectively to the periphery (42a) of the tape reel (42), the two drive rollers (16; 25) preferably being driven in rotation from a common drive (5).

6. An apparatus according to claim 5, characterised in that the drive roller (16) of the first drive arrangement (10) is intended to act on the winding tape (43) wound up on the winding core (50) or the roll (W) respectively.

7. An apparatus according to claim 5 or 6, characterised in that each drive roller (16; 25) is connected to a tilting mechanism (12, 18; 23, 26), which tilts its assigned drive roller (16; 25) from an inoperative position into a driving position wherein the drive roller (16; 25) is acting on the periphery (50, U; 42a) of the winding core (50) or respectively of the roll (W) or of the tape reel (42).

8. An apparatus according to one of claims 1 to 7, characterised by at least one stationary unwinding station (51) to which there can be respectively connected a storage unit (28) carrying a roll (W) and . which comprises a disposal conveyor (53) removing the unwound printed products (9) and which is, moreover, provided with a drive arrangement (60) intended to act on the periphery (42a) of the tape reel (42).

9. An apparatus according to claim 8, characterised in that in the unwinding station (51), provision is made for a second drive arrangement (59) intended to act on the periphery (U) of the roll (W) for rotating the roll (W) with a peripheral speed which is lower than the peripheral speed of the tape reel (42).

10. An apparatus according to claim 8 or 9, characterised in that either the first or the second drive arrangement (59, 60) comprises a drive roller (68; 63) which can be applied to the periphery (42a) of the tape reel (42) or respectively to the periphery (U) of the roll (W), the two drive rollers (68; 63) being preferably driven in rotation from a common drive (55).

11. An apparatus according to claim 10, characterised in that the drive roller (63) of the second drive arrangement (59) is intended to act on the winding tape (43) wound up on the roll (W).

12. A movable storage unit for use in an apparatus according to one of claims 1 to 11, with a frame for mounting on the one hand, a hollow cylindrical winding core and on the other hand, a tape reel for a winding tape, characterised by a first mounting (35-40) for supporting a respective winding core (50) with scope for removal, as well as a second mounting (45) for removably supporting a respective tape reel (42).

13. A storage unit according to claim 12, characterised in that the frame (29) comprises a vertical support (32) on which there is arranged a shaft (35) projecting substantially in a horizontal direction, whereon there is fitted a freely rotatable collar (36) provided with radially projecting supporting arms (37, 38, 39) which are intended to act on the inside of the winding cores (50).

14. A storage unit according to claim 13, characterised in that in the support (32) provision is made for the mounting (45) for the tape reel (42).

15. A storage unit according to claim 14, characterised in that the support (32) has an opening (41) for receiving the tape reels (42) which is traversed by a preferably extractable shaft (45) for mounting the tape reels (42).

16. A storage unit according to claim 14 or 15, characterised in that in the frame (29) provision is made for guide rollers (46―49) for deflecting the winding tape portion (43a) extending between the tape reel (42), laterally offset relative to the winding core (50) or roll (W), and the winding core (50) or roll (W).

17. A storage unit according to one of claims 12-16, characterised by means for locking the winding core (50) or the roll (W) respectively.

18. A storage unit according to one of claims 12-17, characterised by means for locking the tape reel (42).

## Revendications

1. Dispositif pour le traitement de produits d'imprimerie tels que des journaux, des revues et similaires, se présentant dans une formation en écailles avec un certain nombre d'unités de magasin mobiles (28), dont chacune présente un axe d'enroulement (50) constitué par un cylindre creux, monté mobile en rotation sur un châssis (29) ainsi qu'une bobine de bande (42) également montée mobile en rotation sur le châssis (29) pour une bande d'enroulement (43) raccordable à l'axe d'enroulement, et avec au moins une station d'enroulement fixe, avec laquelle une unité de magasin est accouplée, qui présente une amenée des produits d'imprimerie à l'axe d'enroulement ou à l'enroulement se constituant sur celui-ci (4) et qui est pourvu en outre d'un dispositif d'entraînement (10) pour la rotation de l'axe d'enroulement ou de l'enroulement, caractérisé en ce que aussi bien les axes d'enroulement (50) que les bobines de bande (42) sont montés amovibles sur le châssis (29).

2. Dispositif selon la revendication 1, caractérisé en ce qu'il est prévu sur la station d'enroulement (1) un deuxième dispositif d'entraînement (11) pour la rotation de la bobine de bande (42) et en ce que ce deuxième dispositif d'entraînement (11) est destiné à entraîner la bobine de bande (42) à une vitesse circonférentielle qui est inférieure à la vitesse circonférentielle de l'enroulement (W).

3. Dispositif selon la revendication 1, caractéri- séé en ce que le premier dispositif d'entraînement (10) est destiné à saisir le pourtour (50a, U) de l'axe d'enroulement (50) ou de l'enroulement (W).

4. Dispositif selon la revendication 2, caractérisé en ce que le deuxième dispositif d'entraînement (11) est destiné à saisir le pourtour (42) de la bobine de bande.

5. Dispositif selon la revendication 3 ou 4, caractérisé en ce que le premier ou le deuxième dispositif d'entraînement (10, 11) présentent un rouleau d'entraînement (16, 25) applicable sur le pourtour (50a, U) de l'axe d'enroulement (50) ou de l'enroulement (W) ou sur le pourtour de la bobine de bande, les deux rouleaux d'entraînement (16, 25) étant, de préférence, entraînés en rotation par un entraînement (5) commun.

6. Dispositif selon la revendication 5, caractérisé en ce que le rouleau d'entraînement (16) du premier dispositif d'entraînement (10) est destiné à saisir la bande d'enroulement (43) enroulée sur l'axe d'enroulement (50) ou sur l'enroulement (W).

7. Dispositif selon la revendication 5 ou 6, caractérisé en ce que chaque rouleau d'entraînement (16, 25) est relié à un mécanisme de pivotement (12, 18, 23, 26) qui fait pivoter le rouleau d'entraînement d'une position hors service dans une position d'entraînement, selon laquelle le rouleau d'entraînement (16, 25) attaque le pourtour (50a, U; 42a) de l'axe d'enroulement (50) ou de l'enroulement (W) de la bobine de bande (42).

8. Dispositif selon une des revendications 1 à 7, caractérisé par au moins une station de déroulement fixe (51), avec laquelle est couplée l'unité de magasin (28) portant un enroulement (W) et qui présente un guidage de déplacement (53) transportant plus loin les produits d'imprimerie déroulés (9) et qui est pourvue en outre d'un dispositif d'entraînement (60) attaquant le pourtour (42a) de la bobine de bande (42).

9. Dispositif selon la revendication 8, caractérisé en ce qu'il est prévu dans la station de déroulement (51) un deuxième dispositif d'entraînement (59) destiné à attaquer le pourtour (U) de l'enroulement (W) pour entraîner en rotation l'enroulement (W) à une vitesse circonférentielle qui est inférieure à la vitesse circonférentielle de la bobine de bande (42).

10. Dispositif selon la revendication 8 ou 9, caractérisé en ce que le premier ou le deuxième dispositif d'entraînement (59, 60) présente un rouleau d'entraînement (59, 60) présente un rouleau d'entraînement (68, 63) applicable sur le purtour (U) de l'enroulement (W) ou sur le pourtour (42a) de la bobine de bande (42), les deux galets d'entraînement (68, 63) étant de préférence, entraînés en rotation par un entraînement commun.

11. Dispositif selon la revendication 10, caractérisé en ce que le rouleau d'entraînement (63) du deuxième dispositif d'entraînement (59) attaque la bande (43) enroulée sur l'enroulement (W).

12. Unité de magasin mobile pour utilisation dans un dispositif selon l'une quelconque des revendications 1 à 11, avec un châssis pour le montage libre en rotation d'un axe d'enroulement en forme de cylindre creux d'une part, et d'une bobine de bande pour une bande enroulée d'autre part, caractérisée par une première monture (35―40) pour le montage, avec possibilité de retrait, de l'axe d'enroulement (50) ainsi que par une deuxième monture (45) pour le montage, avec possibilité de retrait, d'une bobine de bande (42).

13. Unité de magasin selon la revendication 12, caractérisée en ce que le châssis (29) présente un appui vertical (32) sur lequel est disposé un arbre (35) s'écartant en direction sensiblement horizontale, sur lequel s'appuie un manchon (36) libre en rotation, qui est pourvu de bras d'appui s'appuyant radialement et qui sont destinés à attaquer la face intérieure des axes d'enroulement (50).

14. Unité de magasin selon la revendication 13, caractérisée en ce que la monture (45) pour la bobine de bande (42) est prévue sur le support (32).

15. Unité de magasin selon la revendication 14, caractérisé en ce que le support (32) présente une ouverture (41) pour la réception des bobines de bande (42), qui est traversée par un arbre d'appui, de préférence démontable, pour les bobines de bande (42).

16. Unité de magasin, selon la revendication 14 ou 15, caractérisée en ce que des poulies de renvoi (46―49) sont prévues sur le châssis (29) pour inverser la partie de bande (43a) s'étendant entre la bobine de bande (42) déportée latéralement par rapport à l'axe d'enroulement (50) ou à l'enroulement (W) et l'axe d'enroulement (50) ou l'enroulement (W).

17. Unité de magasin selon l'une des revendications 12 à 16, caractérisée par des moyens de blocage de l'axe d'enroulement (50) ou de l'enroulement (W).

18. Unité de magasin selon l'une des revendica- fions 12 à 17, caractérisée par des moyens de blocage de la bobine de bande.
